# EUROPÄISCHE PATENTANMELDUNG

(11) **EP 1 845 201 A1**
(43) Veröffentlichungstag der Anmeldung: **17.10.2007**
(21) Anmeldenummer: 07450069.5
(22) Anmeldetag: 12.04.2007
(51) Int. Cl.: E01F 9/04

(54) **Einrichtung für die Anzeige eines Fussgängerüberganges**

(30) Priorität: 13.04.2006 AT 29806 U
(71) Anmelder: Wagner-Erdner, Bernadette, 2232 Deutsch-Wagram (AT)
(72) Erfinder: Wagner-Erdner, Bernadette, 2232 Deutsch-Wagram (AT)
(74) Vertreter: Rippel, Andreas

(57) **Zusammenfassung**

Bei einer Einrichtung für die Anzeige eines Fußgängerüberganges mittels weißer Streifen auf der Fahrbahn (Zebrastreifen) ist der Zebrastreifen (10) auf einem auf die Fahrbahn (1) rollbaren Belag (9) angebracht.

Dadurch kann der Zebrastreifen (10) einfach auf die Fahrbahn aufgebracht und auch wieder entfernt werden.

## Beschreibung

Die Erfindung bezieht sich auf eine Einrichtung für die Anzeige eines Fußgängerüberganges mittels weißer Streifen auf der Fahrbahn (Zebrastreifen).

Fußgänger haben auf einem Zebrastreifen Vorrang gegenüber querenden Fahrzeugen. Beachtet ein Fahrzeuglenker diesen Vorrang nicht, macht er sich strafbar.

In vielen Fällen wird ein Zebrastreifen nur temporär gebraucht, die übrige Zeit würde er eher ein Hindernis für den fließenden Verkehr darstellen.

Die Erfindung hat es sich zum Ziel gesetzt, diesem Umstand Rechnung zu tragen und einen Zebrastreifen zu schaffen, der einfach auf die Fahrbahn aufgebracht und ebenso einfach von dieser wieder entfernt werden kann. Erreicht wird dies dadurch, dass der Zebrastreifen auf einem auf die Fahrbahn rollbaren Belag angebracht ist.

Bei Bedarf kann ein erfindungsgemäßer Zebrastreifen einfach auf die Fahrbahn gerollt und nach Wegfall der Notwendigkeit eines Zebrastreifens wieder aufgerollt und abtransportiert werden.

Ein erfindungsgemäßer Belag kann aus den verschiedensten Materialien bestehen, soferne der Belag zusammenrollbar ist. Bei einer Ausführungsform der Erfindung ist das Trägermaterial des Belages Jute.

Im Rahmen der Erfindung ist es auch möglich, dass der Belag auf seiner der Fahrbahn zugewendeten Seite mit einer Haftschicht versehen ist.

Nachstehend ist die Erfindung anhand der Zeichnungen näher beschrieben, in denen ein Beispiel einer Anwendung des mit dem Zebrastreifen versehenen Belages dargestellt ist. Dabei zeigt:
- Fig. 1: die Situation an einer Straße knapp vor dem Aufrollen des mit dem Zebrastreifen versehenen Belages und
- Fig. 2: stellt die Situation bei auf der Straße liegendem Belag mit Zebrastreifen dar.

Eine Straße 1 wird in beiden Richtungen von Fahrzeugen 2 befahren. An einem Straßenrand hat ein Zirkus seine Zelte 3 aufgebaut und ferner wurde ein Karussell 4 aufgestellt. ,

Auf der anderen Straßenseite befindet sich ein Parkplatz 5 für die Besucher 6 des Zirkus und des Karussells. Die Besucher müssen daher die Straße überqueren. Damit dies gefahrlos und anstandslos möglich ist, bringen Bedienstete 7 mit einem Fahrzeug 8 der Straßenverwaltung oder dergleichen einen zusammengerollten Belag 9, auf dem ein Zebrastreifen 10 aufgebracht ist und rollen diesen Belag 9 über die Straße in die in Fig. 2 dargestellte Stellung. Das Überqueren der Straße 1 durch die Besucher 6 ist somit wie bei einem normalen Zebrastreifen möglich.

Nach Beendigung der Veranstaltung des Zirkus usw. kann der Belag 9 wieder eingerollt und abtransportiert werden.

Die Befestigung des Belages 9 auf der Straße 1 kann auf verschiedene Weise erfolgen. Außer der bereits erwähnten Haftschicht können zum Beispiel übliche Nägel verwendet werden, wie sie bei der Anbringung von Fahrstreifen, Begrenzungen auf Baustellen etc. bekannt sind. Als Material des Belages 9 können Kunststoffe, Gummi oder dergleichen mit und ohne Trägermaterial eingesetzt werden.

Die beschriebene Anwendung ist nur ein Beispiel, es sind vielmehr eine Vielzahl von Anwendungen, z.B. auf Baustellen, bei Konzerten, bei Messen und vieles Andere mehr möglich.

## Patentansprüche

1. Einrichtung für die Anzeige eines Fußgängerüberganges mittels weißer Streifen auf der Fahrbahn (Zebrastreifen), **dadurch gekennzeichnet, dass** der Zebrastreifen (10) auf einem auf die Fahrbahn (1) rollbaren Belag (9) angebracht ist.

2. Einrichtung nach Anspruch 1, **dadurch gekennzeichnet, dass** das Trägermaterial des Belages (9) Jute ist.

3. Einrichtung nach Anspruch 1 oder 2, **dadurch gekennzeichnet, dass** der Belag (9) auf seiner der Fahrbahn (1) zugewendeten Seite mit einer Haftschicht versehen ist.
